# EUROPÄISCHE PATENTSCHRIFT

(11) **EP 2 078 821 B1**
(45) Veröffentlichungstag und Bekanntmachung des Hinweises auf die Patenterteilung: **02.03.2011**
(21) Anmeldenummer: 08000385.8
(22) Anmeldetag: 10.01.2008
(51) Int. Cl.: F01D 1/02, F01D 9/02, F01D 9/04, F01D 17/18

(54) **Dampfturbine**
Steam turbine
Turbine à vapeur

(43) Veröffentlichungstag der Anmeldung: 15.07.2009
(73) Patentinhaber: SIEMENS AKTIENGESELLSCHAFT, 80333 München (DE)
(72) Erfinder: Schmidt, Olaf, 02826 Görlitz (DE)

(56) Entgegenhaltungen:
- EP-A- 0 575 659
- EP-A- 1 632 650
- DD-A5- 290 703
- DE-A1- 4 344 070

## Beschreibung

Die Erfindung betrifft eine Dampfturbine mit einem Rotor, auf dem ein erstes Regelrad und ein Reaktionsteil angeordnet sind gemäß den Merkmalen des Oberbegriffes des Anspruches 1

In derartigen Industriedampfturbinen ist der maximal mögliche Volumenstrom unter anderem durch die mechanische Festigkeit der Komponenten des Regelrads begrenzt. Der für viele Anwendungen erforderliche Volumenstrom bei vorgegebener Drehzahl kann nur bei maximalem Druckverhältnis über das Regelrad erzielt werden. Wenn das maximale Druckverhältnis nicht erreicht wird, dann führt das zu Wirkungsgradverlusten im Regelrad und damit zu einem erhöhten Dampfverbrauch, da das Regelrad nicht mehr im Wirkungsgradoptimum betrieben werden kann. Wird stattdessen die Drehzahl reduziert, führt das entweder zur Kostensteigerung, weil für die Dampfturbine wie auch die angetriebene Maschine, zum Beispiel den Kompressor, mehr Stufen erforderlich werden und/oder ebenfalls zu einem vergrößerten Dampfverbrauch, da die angetriebene Maschine, z. B. der Kompressor, nicht mit optimaler Drehzahl betrieben werden kann.

Bei Gegendruckturbinen mit hohem Gegendruck von größer 40 bar und Turbinen mit Entnahmedruck von größer 40 bar führen die oben aufgezeigten Schwierigkeiten hinsichtlich des erforderlichen Volumenstromes zur eingeschränkten Baubarkeit von Anwendungen mit hoher Drehzahl und gleichzeitig hoher Leistung und/oder Entnahmemenge, weil das Verhältnis der Drücke am Dampfeintritt und Dampfaustritt bzw. der Entnahmestelle relativ klein ist und somit große Strömungsquerschnitte, damit relativ große Laufschaufein im Regelrad erfordern. Damit treten gleichzeitig hohe Fliehkräfte und hohe Dampfbiegespannungen im Regelrad in solchen Anwendungen auf.

Bisher werden Industriedampfturbinen mit hohem Gegendruck von größer 40 bar und Turbinen mit Entnahmedruck von größer 40 bar mit Innengehäuse und einem oder gar keinem Regelrad ausgeführt. Der mögliche Volumenstrom bei gegebener Leistung ist wie erwähnt durch die Festigkeit des Regelrades begrenzt. Die Maschinen werden an der Obergrenze für den Volumenstrom bei gegebener Drehzahl betrieben, was zu einem erhöhten Dampfverbrauch führt, wenn das maximale Druckverhältnis nicht erreicht wird oder bei verringerter Drehzahl mit den erforderlichen zusätzlichen Stufen für Dampfturbine und angetriebene Maschine für gesteigerte Anlagenkosten und/oder verringerte Energiewirkungsgrade sorgt. Wird auf das Regelrad verzichtet, sind im Teillastbereich relativ mäßige Wirkungsgrade zu erzielen. DE 4344070 offenbart eine Dampfturbine mit einen Einlassgehäuse mit einer Dampfzuführung, einem ersten Regelrad vor der Hochdruckturbine und einem zweiten Regelrad nach der Hochdruckturbine.

Der Erfindung liegt die Aufgabe zugrunde, die gattungsgemäße Dampfturbine so zu gestalten, dass der Volumenstrom bei gleichem Wirkungsgrad erhöht werden kann, ohne dass der Dampfverbrauch oder die-Anlagenkosten erhöht werden.

Die Aufgabe wird bei einer gattungsgemäßen Dampfturbine durch die kennzeichnenden Merkmale des Anspruches 1 gelöst. Vorteilhafte Ausgestaltungen der Erfindung sind Gegenstand der Unteransprüche.

Verglichen mit der bisherigen Lösung mit einem Regelrad kann durch den erfindungsgemäßen Einsatz von zwei und mehr Regelrädern der zweifache oder mehrfache Volumenstrom bei gleichem Wirkungsgrad durchgesetzt werden. Das ermöglicht den Antrieb von Arbeitsmaschinen mit hoher Leistung bei hohen Drehzahlen und damit den Bau kompakter und dadurch kostengünstiger Maschinen und/oder Wirkungsgradverbesserungen in den angetriebenen Maschinen. In den meisten Fällen ist jedoch die Ausnutzung des Limits nicht erforderlich, und die Dampfturbine kann mit optimal beaufschlagten Regelstufen und nachgeschalteten Stufen, auch bei Turbinen mit hohem Gegendruck oder Entnahmedruck, mit einem deutlich geringeren Dampfverbrauch betrieben werden.

Zwei besondere Ausführungsbeispiele der Erfindung sind in der Zeichnung dargestellt und werden im Folgenden näher erläutert. Es zeigen:
- Fig. 1: perspektivisch eine Dampfturbine mit einem Innengehäuse;
- Fig. 2: den Schnitt II -II nach Fig. 1;
- Fig. 3: den Schnitt III -III nach Fig. 1;
- Fig. 4: perspektivisch eine Dampfturbine mit einem Innengehäuse gemäß einer anderen Ausführungsform;
- Fig. 5: den Schnitt V -V nach Fig. 4 und
- Fig. 6: den Schnitt VI -VI nach Fig. 4.

Die Dampfturbine weist ein Innengehäuse 1 und einen in dem Innengehäuse 1 rotierenden Rotor 2 auf. Auf dem Rotor 2 ist ein Reaktionsteil mit mehreren mit Laufschaufeln versehenen Laufrädern 4 angeordnet, die in einem durch das Gehäuse begrenzten Strömungsringkanal 5 umlaufen. Vor jedem Kranz von Laufrädern 4 ist ein Kranz von gehäusefesten Leiträdern 6 angeordnet. Auf dem Rotor 2 ist vor dem Reaktionsteil 3 ein erstes Regelrad 7 angeordnet, das auf seinem Umfang mit Schaufeln versehen ist.

Das Innengehäuse 1 besteht aus einem Unterteil 1a und einem Oberteil 1b, die längs einer horizontalen Trennfuge miteinander verbunden sind. Das Innengehäuse 1 ist mit einem als Dampfzuführung dienenden Einströmteil 8 versehen, das mehrere Einströmbohrungen 9 aufweist, die mit nicht gezeigten mit Dampfventilen versehenen Zufuhrkanälen verbunden sind.

Die Einströmbohrungen 9 sind innerhalb des Innengehäuses 1 mit einer Einströmsegmentierung 10 verbunden, die mit dem durch Düsen gebildeten Anströmquerschnitt 11 des ersten Regelrades 7 in Verbindung stehen. Der Abströmquerschnitt des ersten Kegelrades 7 steht seinerseits mit dem Anströmquerschnitt 12 des Strömungsringkanals 5 in Verbindung. Der Anströmquerschnitt 12 des Strömungsringkanals 5 ist durch den ersten Kranz der Leiträder 6 gebildet. Zwischen dem ersten Regelrad 7 und dem Reaktionsteil 3 ist auf dem Rotor 2 ein zweites gleichartiges Regelrad 13 angeordnet. Anstelle eines Regelrades können auch mehrere Regelräder vorgesehen werden. Hinsichtlich der Strömung des Dampfes innerhalb des Innengehäuses 1 sind die Regelräder 7, 13 parallel geschaltet. Dazu sind vier Strömungspfade gebildet, die im Zusammenhang mit zwei in den Fig. 1 bis 3 und 4 bis 6 gezeigten Varianten nachfolgend beschrieben werden:
- Der 1. Strömungspfad 14 verläuft von der Dampfzuführung oder dem Einströmteil 8 zu dem Anströmquerschnitt 11 des ersten Regelrades 7;
- der 2. Strömungspfad 15 verläuft vom Abströmquerschnitt des ersten Regelrades 7 zum Strömungsringkanal 5;
- der 3. Strömungspfad 16 verläuft von der Dampfzuführung oder dem Einströmteil 8 zu dem Anströmquerschnitt 18 des zweiten Regelrades 13 und
- der 4. Strömungspfad 17 verläuft vom Abströmquerschnitt des zweiten Regelrades 13 zum Strömungsringkanal 5.

In beiden Varianten sind der 1. Strömungspfad 14 und der 3. Strömungspfad 16 zwischen der Dampfzuführung oder dem Einströmteil 8 und den Anströmquerschnitten 12, 18 der beiden Regelräder 7, 13 parallel geführt. Der 2. Strömungspfad 15 und der 4. Strömungspfad 17 vereinigen sich hinter den Abströmquerschnitten und münden gemeinsam in den Anströmquerschnitt 12 des Strömungsringkanals 5 ein.

Bei der in den Fig. 1 bis 3 dargestellten ersten Variante ist der 2. Strömungspfad 15 aus dem Innengehäuse 1 herausgeführt, außen um das erste Regelrad 7 herumgeführt und hinter dem ersten Regelrad 7 wieder in das Innengehäuse 1 hineingeführt, wo der 2. Strömungspfad sich mit dem 4. Strömungspfad 17 vereinigt und in den Anströmquerschnitt 12 des Strömungsringkanals 5 einmündet. Der 3. Strömungspfad 16 ist getrennt von-dem 2. Strömungspfad-15 durch das Innengehäuse 1 geführt.

Gemäß den Fig. 1 bis 3 ist in der Einströmsegmentierung 10 ein radial innerer Ringkanal 19 und ein radial äußerer Ringkanal 20 gebildet, die zu dem Anströmquerschnitt 11, 18 oder den Düsen des ersten und des zweiten Regelrades 7, 13 führen und die den 1. Strömungspfad 14 und den 3. Strömungspfad 16 darstellen. Hinter dem ersten Regelrad 7 sind mehrere gleichmäßig über den Umfang verteilte Überströmrohre 21 unter Durchdringung des äußeren Ringkanals 20 abgedichtet aus dem Innengehäuse 1 herausgeführt. Die Überströmrohre 21 sind hinter dem zweiten Regelrad 13 wieder in das Innengehäuse 1 hineingeführt. Der Gesamtquerschnitt der Überströmrohre 21 ist ausreichend groß bemessen, so dass die Strömungsverluste gering bleiben. Die Überströmrohre 21 sind so angeordnet, dass auch Strömungsverluste in der Anströmung der Düsen des zweiten Regelrades 13 klein bleiben. Die Überströmrohre 21 sind auf der Hochdruckseite abzudichten, z. B. einzuschweißen, und es sind geeignete Maßnahmen z. B. Bundsitze vorzusehen, um Leckagen zu minimieren. Die Überströmrohre 21 müssen wärmeelastisch mit Spiel durch die Gusskontur des Innengehäuses 1 geführt werden.

Der Frischdampf wird durch den inneren Ringkanal 19 der Einströmsegmentierung 10 und die Düsen am Anströmquerachnitt 11 auf das erste Regelrad 7 geleitet und entspannt. Nach dem Entspannen strömt der Dampf über die Überströmrohre 21 hinter das zweite Regelrad 13. Die Frischdampfzuführung für das zweite Regelrad 13 erfolgt innerhalb des äußeren Ringkanal 20 der Einströmsegmentierung 10 vorbei an den Überströmrohren 21 hin zu dem Anströmquerschnitt 18 des zweiten Regelrades 13. Nach der Entspannung vereinigen sich die Dampfströme des ersten und des zweiten Regelrades 7, 13, strömen-durch die nachgeschalteten Stufen des Reaktionsteiles 3 der Dampfturbine und entspannen weiter. Bezogen auf die bisherige Lösung mit einem einzigen Regelrad wird durch die erfindungsgemäße Lösung eine Gesamtbeaufschlagung der Regelstufe von 200% erreicht.

Bei der in den Fig. 4 bis 6 dargestellten zweiten Variante sind der Oberteil 1b und der Unterteil 1a des Innengehäuses 1 strömungsmäßig voneinander getrennt. Der 2. Strömungspfad 15 ist durch den Unterteil 1a des Innengegehäuse 1 zu dem unteren Teil des Anströmquerschnittes 18 des zweiten Regelrades 13 und der 3. Strömungspfad 16 ist durch den Oberteil 1b des Innengehäuses 1 zu dem oberen Teil des Anströmquerschnittes 18 des zweiten Regelrades 13 geführt.

Gemäß den Fig. 4 bis 6 ist wiederum in der Einströmsegmentierung 10 ein innerer Kanal 22 gebildet, der zu dem Anströmquerschnitt 11 oder den Düsen des ersten Regelrades 7 führt und der den 1. Strömungspfad 14 darstellt. Im Oberteil 1b des Innengehäuses 1 ist ein Kanal 23 von halbkreisförmigem Querschnitt angeordnet, der das erste Regelrad 7 überbrückt und zu dem oberen Teil des Anströmquerschnittes 18 des zweiten Regelrades 13 führt. Im Unterteil 1a des Innengehäuses 1 ist ein Zwischenraum 24 von halbkreisförmigem Querschnitt zwischen dem Rotor 2 und der Innenwand des Innengehäuses 1 vorgesehen, der zu dem unteren Teil des Anströmquerschnittes 18 des zweiten Regelrades 13 führt.

Wie bei der ersten Variante gelangt der Frischdampf durch den inneren Kanal 22 der Einströmsegmentierung 10 zum Anströmquerschnitt 11 des ersten Regelrades 7. Der entspannte Dampf wird im Oberteil 1b des Innengehäuses 1 gezwungen, den Rotor 2 tangential zu umströmen, um so in den Unterteil 1a des Innengehäuses 1 zu gelangen. Der entspannte Dampf des ersten Regelrades 7 strömt also ausschließlich im Unterteil 1a des Innengehäuses 1 und gelangt zum zweiten Regelrad 13, wobei hier keine Arbeit verrichtet wird. Das zweite Regelrad 13 wird ausschließlich im Oberteil 1b des Innengehäuses 1 mit Frischdampf beaufschlagt. Erst nachdem die Expansion am zweiten Regelrad 13 vollzogen ist, können sich die Dampfströme vereinigen und in Richtung der nachgeschalteten Stufen des Reaktionsteiles 3 der Dampfturbine weiter entspannen.

Das erste Regelrad 7 ist voll beaufschlagt, während das zweite Regelrad 13 nur halbbeaufschlagt ist. Daher geht man von einer Gesamtbeaufschlagung von ca. 150% aus, bezogen auf die bisher existierende Lösung mit einem einzigen Regelrad. Der Vorteil dieser 2. Variante gegenüber der ersten Variante ist, dass die besondere Umlenkung des Dampfes mittels der Überströmrohre 21 entfällt. Jedoch wird dieser Vorteil zu Lasten einer um 50% geringeren Beaufschlagung der Regelstufe erreicht.

## Patentansprüche

1. Dampfturbine mit einem Rotor (2), auf dem ein mit Schaufeln versehenes erstes Regelrad (7) und ein Reaktionsteil (3) mit einem oder mehreren mit Laufschaufeln versehenen Laufrädern (4) angeordnet sind, und mit einem aus einem Oberteil (1b) und einem Unterteil (1a) bestehenden Innengehäuse (1), das mit einer Dampfzuführung versehen ist, wobei die Dampfzuführung über einen ersten Strömungspfad (14) mit dem Anströmquerschnitt (11) des ersten Regelrades (7) verbunden ist und wobei der Abströmquerschnitt des ersten Regelrades (7) über einen zweiten Strömungspfad (15) mit dem Anströmquerschnitt (12) des Reaktionsteiles (3) verbunden ist,
**dadurch gekennzeichnet, dass**
auf dem Rotor (2) zwischen dem ersten Regelrad (7) und dem Reaktionsteil (3) mindestens ein zweites mit Schaufeln versehenes Regelrad (13) angeordnet ist,
dass der Anströmquerschnitt (18) des zweiten Regelrades (13) über einen dritten Strömungspfad (16) parallel zu dem zu dem ersten Regelrad (7) führenden ersten Strömungspfad (14) mit der Dampfzuführung verbunden ist und
dass der Abströmquerschnitt des zweiten Regelrades (13) zusammen mit dem Abströmquerschnitt des ersten Regelrad (7) über einen vierten Strömungspfad (17) mit dem Anströmquerschnitt (12) des Reaktionsteiles (3) verbunden ist.

2. Dampfturbine nach Anspruch 1,
**dadurch gekennzeichnet, dass**
der zweite, von dem Abströmquerschnitt des ersten Regelrades (7) zu dem Anströmquerschnitt (12) des Reaktionsteiles (3) führende Strömungspfad (15) aus dem Innengehäuse (1) herausgeführt und um das erste Regelrad (7) herum wieder in das Innengehäuse (1) hineingeführt ist und dass der dritte, von der Dampfzuführung zu dem Anströmquerschnitt (18) des zweiten Regelrades (13) führende Strömungspfad (16) getrennt von dem zweiten Strömungspfad (15) durch den Oberteil (1b) und den Unterteil (1a) des Innengehäuses (1) geführt ist.

3. Dampfturbine nach Anspruch 1,
**dadurch gekennzeichnet, dass**
der zweite, von dem Abströmquerschnitt des ersten Regelrades (7) ausgehende Strömungspfad (15) durch den Unterteil (1a) des Innengehäuses (1) zu dem unteren Teil des Anströmquerschnittes (18) des zweiten Regelrades (13) geführt ist und dass der dritte, von der Dampfzuführung zu dem Anströmquerschnitt (18) des zweiten Regelrades (13) führende Strömungspfad (16) um das erste Regelrad (7) herum durch den Oberteil (1b) des Innengehäuses (1) geführt ist.

4. Dampfturbine nach Anspruch 1 und 2,
**dadurch gekennzeichnet, dass**
der zweite von dem Abströmquerschnitt des ersten Regelrades (7) ausgehende Strömungspfad (15) durch mehrere Überströmrohre (21) gebildet ist, die aus dem Oberteil (1b) und Unterteil (1a) des Innengehäuses (1) herausgeführt sind und hinter dem zweiten Regelrad (13) wieder in das Oberteil (1b) und Unterteil (1a) des Innengehäuses (1) hineingeführt sind.

5. Dampfturbine nach Anspruch 1 und 3,
**dadurch gekennzeichnet, dass**
der zweite, von den Abströmquerschnitt des ersten Regelrades (13) ausgehende Strömungspfad (15) durch einen Zwischenraum (24) zwischen dem Rotor (2) und der Wand des Unterteils (1a) des Innengehäuses (1) gebildet ist und dass der dritte von der Dampfzuführung zu dem Anströmquerschnitt (18) des zweiten Regelrades (13) führende Strömungspfad (16) durch einen Kanal (23) gebildet ist, der im Oberteil (1b) des Innengehäuses (1) unter Überbrückung des ersten Regelrades (7) angeordnet ist.

6. Dampfturbine nach Anspruch 5,
**dadurch gekennzeichnet, dass**
der dritte Strömungspfad (16) durch den Kanal (23) mit einem halbringförmigen Querschnitt ausgebildet ist.

## Claims

1. Steam turbine having a rotor (2) on which are disposed a first control wheel (7) provided with blades and a reaction member (3) having one or more blade wheels (4) provided with rotor blades, and having an inner casing (1) that consists of an upper section (1b) and a lower section (1a) and is provided with a steam feed, wherein the steam feed is connected to the inflow cross-section (11) of the first control wheel (7) via a first flow path (14) and wherein the outflow cross-section of the first control wheel (7) is connected to the inflow cross-section (12) of the reaction member (3) via a second flow path (15),
**characterised in that**
at least one second control wheel (13) provided with blades is disposed on the rotor (2) between the first control wheel (7) and the reaction member (3),
**in that** the inflow cross-section (18) of the second control wheel (13) is connected to the steam feed via a third flow path (16) parallel to the first flow path (14) leading to the first control wheel (7), and
**in that** the outflow cross-section of the second control wheel (13) together with the outflow cross-section of the first control wheel (7) is connected to the inflow cross-section (12) of the reaction member (3) via a fourth flow path (17).

2. Steam turbine according to claim 1,
**characterised in that**
the second flow path (15) leading from the outflow cross-section of the first control wheel (7) to the inflow cross-section (12) of the reaction member (3) is brought out from the inner casing (1) and reintroduced into the inner casing (1) around the first control wheel (7), and **in that** the third flow path (16) leading from the steam feed to the inflow cross-section (18) of the second control wheel (13) is routed separately from the second flow path (15) through the upper section (1b) and the lower section (1a) of the inner casing (1).

3. Steam turbine according to claim 1,
**characterised in that**
the second flow path (15) originating from the outflow cross-section of the first control wheel (7) is routed through the lower section (1a) of the inner casing (1) to the lower part of the inflow cross-section (18) of the second control wheel (13), and **in that** the third flow path (16) leading from the steam feed to the inflow cross-section (18) of the second control wheel (13) is routed around the first control wheel (7) through the upper section (1b) of the inner casing (1).

4. Steam turbine according to claim 1 and 2,
**characterised in that**
the second flow path (15) originating from the outflow cross-section of the first control wheel (7) is formed by means of a plurality of overflow pipes (21) which are brought out from the upper section (1b) and lower section (1a) of the inner casing (1) and are reintroduced into the upper section (1b) and lower section (1a) of the inner casing (1) after the second control wheel (13).

5. Steam turbine according to claim 1 und 3,
**characterised in that**
the second flow path (15) originating from the outflow cross-section of the first control wheel (13) is formed by means of an interspace (24) between the rotor (2) and the wall of the lower section (1a) of the inner casing (1), and **in that** the third flow path (16) leading from the steam feed to the inflow cross-section (18) of the second control wheel (13) is formed by means of a channel (23) which is disposed in the upper section (1b) of the inner casing (1) while bridging the first control wheel (7).

6. Steam turbine according to claim 5,
**characterised in that**
the third flow path (16) is embodied by means of the channel (23) with a semi-annular cross-section.

## Revendications

1. Turbine à vapeur comprenant un rotor (2), sur lequel sont disposées une première roue de réglage (7) dotée d'aubes et une partie de réaction (3) avec une ou plusieurs roues mobiles (4) dotées d'aubes mobiles, un boîtier interne (1) constitué d'une partie supérieure (1b) et une partie inférieure (1a), qui est muni d'une arrivée de vapeur, l'arrivée de vapeur étant reliée par un premier chemin d'écoulement (14) à la section d'arrivée d'écoulement (11) de la première roue de réglage (7) et la section de sortie d'écoulement de la première roue de réglage (7) étant reliée par un second chemin d'écoulement (15) à la section d'arrivée d'écoulement (12) de la partie de réaction (3),
**caractérisée en ce qu'**au moins une seconde roue de réglage (13) munie d'aubes est disposée sur le rotor (2) entre la première roue de réglage (7) et la partie de réaction (3),
**en ce que** la section d'entrée d'écoulement (18) de la seconde roue de réglage (13) est reliée à l'arrivée de vapeur par un troisième chemin d'écoulement (16) parallèlement au premier chemin d'écoulement (14) allant à la première roue de réglage (7) et
**en ce que** la section de sortie d'écoulement de la seconde roue de réglage (13) est reliée conjointement avec la section de sortie d'écoulement de la première de roue de réglage (7) par un quatrième chemin d'écoulement (17) à la section d'entrée d'écoulement (12) de la partie de réaction (3).

2. Turbine à vapeur selon la revendication 1,
**caractérisée en ce que**
le second chemin d'écoulement (15), allant de la section de sortie d'écoulement de la première roue de réglage (7) à la section d'entrée d'écoulement (12) de la partie de réaction (3), est guidé hors du boîtier interne (1) et est guidé autour de la première roue de réglage (7) à nouveau dans le boîtier interne (1) et **en ce que** le troisième chemin d'écoulement (16) allant de l'arrivée de vapeur à la section d'entrée d'écoulement (18) de la seconde roue de réglage (13) est guidé séparément du second chemin d'écoulement (15) par la partie supérieure (1b) et la partie inférieure (1a) du boîtier interne (1).

3. Turbine à vapeur selon la revendication 1,
**caractérisée en ce que**
le second chemin d'écoulement (15) partant de la section de sortie d'écoulement de la première roue de réglage (7) est guidé par la partie inférieure (1a) du boîtier interne (1) vers la partie inférieure de la section d'entrée d'écoulement (18) de la seconde roue de réglage (13) et **en ce que** le troisième chemin d'écoulement (16) allant de l'arrivée de vapeur à la section d'entrée d'écoulement (18) de la seconde roue de réglage (13) est guidé autour de la première roue de réglage (7) par la partie supérieure (1b) du boîtier interne (1).

4. Turbine à vapeur selon les revendications 1 et 2,
**caractérisée en ce que**
le second chemin d'écoulement (15) partant de la section de sortie d'écoulement de la première roue de réglage (7) est formé par plusieurs tuyaux de trop-plein (21), qui sont guidés hors de la partie supérieure (1b) et de la partie inférieure (1a) du boîtier interne (1) et sont guidés derrière la seconde roue de réglage (13) à nouveau dans la partie supérieure (1b) et la partie inférieure (1a) du boîtier interne (1).

5. Turbine à vapeur selon les revendications 1 et 3
**caractérisée en ce que**
le second chemin d'écoulement (15) partant de la section de sortie d'écoulement de la première roue de réglage (7) est formé par un espace intermédiaire (24) entre le rotor (2) et la paroi de la partie inférieure (1a) du boîtier interne (1) et **en ce que** le troisième chemin d'écoulement (16) allant de l'arrivée de vapeur à la section d'entrée d'écoulement (18) de la seconde roue de réglage (13) est formé par un canal (23) qui est disposé dans la partie supérieure (1b) du boîtier interne (1) en surmontant la première roue de réglage (7).

6. Turbine à vapeur selon la revendication 5,
**caractérisée en ce que**
le troisième chemin d'écoulement (16) est formé par le canal (23) avec une section en forme de demi-bague.
